# EUROPÄISCHE PATENTANMELDUNG

(11) **EP 2 238 865 A1**
(43) Veröffentlichungstag der Anmeldung: **13.10.2010**
(21) Anmeldenummer: 10158193.2
(22) Anmeldetag: 29.03.2010
(51) Int. Cl.: A47B 88/04

(54) **Führungsschiene für eine Auszugsführung**

(30) Priorität: 01.04.2009 DE 202009002022 U
(71) Anmelder: Paul Hettich GmbH & Co. KG, 32278 Kirchlengern (DE)
(72) Erfinder: Klaus, Stefan, 32257, Bünde (DE)
(74) Vertreter: Dantz, Jan Henning

(57) **Zusammenfassung**

Führungsschiene für eine Auszugsführung, mit einem leistenförmigen Schenkel (2), der an einer Seitenwand eines Möbelkorpus festlegbar ist, einer Führungsleiste (4), an der Laufbahnen (5) zur Lagerung von Wälzkörpern ausgebildet sind, und einem integral mit dem leistenförmigen Schenkel (2) und der Führungsleiste (4) ausgebildeten Bodenabschnitt (6, 6", 6"'), wobei an der Führungsschiene mindestens eine hervorstehende Lasche (7, 7', 7", 7"', 70, 80, 80', 80") zur Abstützung des Bodenabschnittes (6, 6", 6"') ausgebildet ist.

## Beschreibung

Die vorliegende Erfindung betrifft eine Führungsschiene für eine Auszugsführung, mit einem leistenförmigen Schenkel, der an einer Seitenwand eines Möbelkorpus festlegbar ist, einer Führungsleiste, an der Laufbahnen zur Lagerung von Wälzkörpern ausgebildet sind, und einem integral mit dem leistenförmigen Schenkel und der Führungsleiste ausgebildeten Bodenabschnitt.

Die DE 1554372 offenbart eine Führungsschiene einer Auszugsführung, die als U-förmiges Profil ausgebildet ist und mit einem Bodenabschnitt mit einer Seitenwand eines Möbelkorpus verschraubt ist. Der untere Schenkel dient dabei als Auflagefläche für Laufrollen einer Tragschiene. An dem unteren Schenkel ist dabei eine schräg verlaufende Stützleiste ausgebildet, die sich über die gesamte Länge der Führungsschiene erstreckt. Mit der Stützleiste kann zwar eine gewisse Kraftabtragung erfolgen, allerdings ist die Herstellung materialintensiv und zudem besteht das Problem, dass bei Ausbildung mehrerer gerundeter Laufbahnen für zwei oder drei Wälzkörper eine zusätzliche Ausbildung einer Stützleiste über die gesamte Länge schwierig ist.

Die US 3650577 offenbart eine Auszugsführung für einen Schubkasten, bei der als Führungsschiene ein U-förmiges Profil verwendet wird, wobei an der Kante zwischen den Schenkeln und einem Bodenabschnitt eine Vielzahl von Sicken zur Verstärkung ausgebildet sind. Solche Sicken zur Verstärkung können die Durchbiegung einer Führungsschiene bei Gewichtsbelastung reduzieren, allerdings ist die Verstärkungswirkung recht gering.

Es ist daher Aufgabe der vorliegenden Erfindung, eine Führungsschiene für eine Auszugsführung zu schaffen, die mit einfachen Mitteln ein Durchbiegen der Führungsschiene bei Gewichtsbelastung vermindert.

Diese Aufgabe wird mit einer Führungsschiene mit den Merkmalen des Anspruches 1 gelöst.

Erfindungsgemäß umfasst die Führungsschiene eine hervorstehende Lasche zur Abstützung des Bodenabschnittes, so dass eine Durchbiegung des Bodenabschnittes und der damit verbundenen Führungsleiste vermindert wird. Diese Maßnahme zur Stabilisierung der Führungsschiene erfordert nur einen geringfügigen Materialeinsatz.

Vorzugsweise liegt die Lasche mit einem Endabschnitt an einer Unterseite des Bodenabschnittes an. Auf den Bodenabschnitt wirken über die Führungsleiste Gewichtskräfte, so dass die Abstützung des Bodenabschnittes zu einer Verminderung des Durchbiegens führt. Dabei können mehrere Laschen zur Abstützung des Bodenabschnittes vorgesehen sein, die in gewissen Abständen an der Führungsleiste ausgebildet sind, vorzugsweise integral durch Stanzen und Biegen. Dadurch kann die Führungsschiene in bestehenden Fertigungslinien hergestellt werden.

In einer Ausgestaltung der Erfindung weist die Lasche einen vertikalen Abschnitt auf, der eine Verlängerung des leistenförmigen Schenkels nach unten ausbildet. Der vertikale Abschnitt erweitert dadurch nicht die Breite der Führungsschiene und zudem kann der vertikale Abschnitt an einer Seitenwand eines Möbelkorpus abgestützt sein, so dass ein Biegemoment durch die Seitenwand aufgenommen werden kann. Ferner umfasst die Lasche vorzugsweise einen Stützschenkel, der in einem Winkel zwischen 10° und 40°, insbesondere 15° bis 30'°, zur Horizontalen verläuft. Der Stützschenkel kann dabei von unten von dem vertikalen Abschnitt zu dem Bodenabschnitt verlaufen, so dass durch den Stützschenkel eine Kraftabtragung von Gewichtslasten möglich ist. Zudem kann an der Lasche mindestens eine Sicke, Prägung oder Profilierung zur Verstärkung ausgebildet sein, so dass ein Verbiegen der Lasche erschwert wird.

Erfindungsgemäß wird auch eine Auszugsführung bereitgestellt, die eine Führungsschiene umfasst, an der über Wälzkörper mindestens eine Laufschiene bewegbar gelagert ist. Solche Auszugsführungen werden insbesondere im Möbelbereich eingesetzt.

Die Erfindung wird nachfolgend anhand mehrerer Ausführungsbeispiele mit Bezug auf die beigefügten Zeichnungen näher erläutert. Es zeigen:
- Figuren 1A bis 1E: mehrere Ansichten einer ersten Ausführungsform einer er- findungsgemäßen Führungsschiene;
- Figuren 2A bis 2E: mehrere Ansichten eines zweiten Ausführungsbeispiels ei- ner erfindungsgemäßen Führungsschiene;
- Figuren 3A bis 3E: mehrere Ansichten eines dritten Ausführungsbeispiels einer erfindungsgemäßen Führungsschiene;
- Figuren 4A bis 4E: mehrere Ansichten eines vierten Ausführungsbeispiels ei- ner erfindungsgemäßen Führungsschiene;
- Figuren 5A bis 5E: mehrere Ansichten eines fünften Ausführungsbeispiels ei- ner erfindungsgemäßen Führungsschiene,
- Figuren 6A bis 6E: mehrere Ansichten eines sechsten Ausführungsbeispiels ei- ner erfindungsgemäßen Führungsschiene;
- Figuren 7A bis 7E: mehrere Ansichten eines siebten Ausführungsbeispiels ei- ner erfindungsgemäßen Führungsschiene, und
- Figuren 8A und 8B: zwei Ansichten einer gegenüber Figur 7 modifizierten Aus- führungsform.

Eine Führungsschiene 1 für eine Auszugsführung umfasst einen vertikal ausgerichteten leistenförmigen Schenkel 2, an dem mehrere Öffnungen 3 zur Verschraubung an einer Seitenwand eines Möbelkorpus ausgebildet sind. An der Führungsschiene 1 ist eine Führungsleiste 4 beabstandet von dem Schenkel 2 angeordnet, an der mehrere bogenförmig gekrümmte Laufbahnen 5 für Wälzkörper, insbesondere Kugeln, ausgebildet sind. An der Führungsleiste 4 sind über die Wälzkörper eine oder mehrere Laufschienen einer Auszugsführung verfahrbar gelagert. Die Führungsleiste 4 ist über einen horizontalen Bodenabschnitt 6 mit dem leistenförmigen Schenkel 2 verbunden, so dass sich im Querschnitt ein im Wesentlichen U-förmiger Aufbau ergibt. Die Länge der Führungsschiene 1 kann in weiten Bereichen frei gewählt werden, wobei zur Abstützung des Bodenabschnitts 6 eine oder mehrere Laschen 7 ausgebildet sind.

Jede Lasche 7 umfasst einen vertikalen Abschnitt 8, der sich in Verlängerung des leistenförmigen Schenkels 2 nach unten erstreckt. An den vertikalen Abschnitt 8 schließt sich ein schräg verlaufender Stützschenkel 9 an, der mit einem Endabschnitt 10 an der Unterseite des Bodenabschnittes 6 oder einer Aufnahme 12 an dem Bodenabschnitt 6 anliegt. Die Neigung des Stützschenkels 9 liegt in einem Bereich zwischen 10° bis 40°, insbesondere 15° bis 30°. Der Endabschnitt 10 weist dabei eine größere Breite auf als der Stützschenkel 9, wobei die seitlich hervorstehenden Bereiche des Endabschnittes 10 in Aufnahmen 12 an dem Bodenabschnitt 6 aufgenommen sind. Die Breite der Lasche 7 liegt vorzugsweise in einem Bereich zwischen 0,5 cm bis 3 cm, insbesondere 1 bis 2 cm.

Um bei einer Gewichtsbelastung an der Führungsleiste 4 eine Durchbiegung des Bodenabschnittes 6 zu verringern, liegt der Endabschnitt 10 formschlüssig in der Aufnahme 12 an. Ferner ist an dem vertikalen Abschnitt 8 eine Einprägung 11 ausgebildet, die eine Durchbiegung des vertikalen Abschnittes 8 erschwert. Der vertikale Abschnitt 8 kann ferner an einer Seitenwand des Möbelkorpus anliegen, so dass eine Seitwärtsbewegung verhindert wird. Die Lasche 7 kann dabei bei der Herstellung der Führungsschiene 1 durch Stanzen und Biegen integral mit der Führungsschiene 1 ausgebildet sein.

In Figur 2 ist eine gegenüber dem Ausführungsbeispiel der Figur 1 modifizierte Ausführungsform gezeigt, wobei gleiche Bauteile mit dem gleichen Bezugszeichen versehen sind. An der Führungsschiene 1' ist ein Bodenabschnitt 6 über eine modifizierte Lasche 7' abgestützt, die einen vertikalen Abschnitt 8 und einen schräg angeordneten Stützschenkel 9 umfasst, der mit einem verbreiterten Endabschnitt 10 mit überstehenden Abschnitten in Aufnahmen 12 an dem Bodenabschnitt 6 gehalten ist. Dadurch kann eine Durchbiegung des Bodenabschnittes 6 nach unten bei einer Gewichtsbelastung der Führungsschiene 4 vermieden werden. Anders als bei dem vorangegangenen Ausführungsbeispiel ist an dem vertikalen Abschnitt 8 der Lasche 7' jedoch keine Sicke oder Profilierung ausgebildet, so dass eine glatte äußere Oberfläche an dem vertikalen Abschnitt 8 ausgebildet ist, die eben an einer Fläche eines Möbelkorpus anlegbar ist.

In den Figuren 3A bis 3E ist eine weitere Ausführungsform einer Führungsschiene 1" dargestellt, bei der ein leistenförmiger Schenkel 2 über einen Bodenabschnitt 6" mit einer Führungsleiste 4 verbunden ist. Zur Abstützung des Bodenabschnittes 6" ist eine Lasche 7"ausgebildet, die einen vertikalen Abschnitt 8" und einen schräg nach oben verlaufenden Stützschenkel 9" aufweist. An dem Stützschenkel 9" ist ein verbreiterter Endabschnitt 10" ausgebildet, der an gegenüberliegenden Seiten in Aufnahmen 12" an dem Bodenabschnitt 6" aufgenommen ist. Zwischen der Lasche 7" und dem Bodenabschnitt 6" sind Schlitze 13 ausgebildet. Um die Lasche 7" gegen ein Durchbiegen zu verstärken, sind an dem vertikalen Abschnitt 8"an gegenüberliegenden Seiten zwei leistenförmige Einprägungen 11" vorgesehen, die als Profilierung für eine Verstärkung sorgen.

In Figur 4 ist eine weitere Ausführungsform einer Führungsschiene 1"' dargestellt, bei der zur Abstützung eines Bodenabschnittes 6'' zwischen einem leistenförmigen Schenkel 2 und einer Führungsleiste 4 eine Lasche 7"' vorgesehen ist. Die Lasche 7"' umfasst einen vertikalen Abschnitt 8"', der stufenförmig ausgebildet ist und von der Außenfläche des leistenförmigen Schenkels 2 nach innen versetzt angeordnet ist. An den vertikalen Abschnitt 8"' schließt sich ein schräg ausgerichteter Stützschenkel 9"' an , der T-förmig ausgebildet ist und einen verbreiterten Endabschnitt 10"' aufweist. Die seitlich hervorstehenden Bereiche des Endabschnittes 10"' sind in Aufnahmen 12"' an dem Bodenabschnitt 6"' aufgenommen.

In den Figuren 1 bis 4 sind verschiedene Profilierungen zur Verstärkung der Laschen 7, 7', 7" und 7"' dargestellt, die allerdings nach Bedarf noch modifiziert werden können. Jede Profilierung kann eine Verstärkung bewirken, wobei vorliegend einige verschiedene Profilierungen gezeigt sind die jedoch nicht abschließend sind.

In den Figuren 5A bis 5E ist eine weitere Ausführungsform einer Führungsschiene gezeigt, bei der ein leistenförmiger Schenkel 2 über einen horizontalen Bodenabschnitt 6 mit einer Führungsleiste 4 verbunden ist. An dem Bodenabschnitt 6 ist eine nach unten hervorstehende Lasche 70 ausgebildet, die von dem Bodenabschnitt 6 nach unten hervorsteht und auf der Seite des leistenförmigen Schenkels 2 einen Stützvorsprung 71 aufweist. Der Stützvorsprung 71 ist an eine Wand eines Möbelkorpus anlegbar, so dass bei Einleitung einer Gewichtskraft an der Führungsleiste 4 eine Durchbiegung des Bodenabschnittes 6 vermindert wird, indem die Kraftübertragung über die Lasche 70 und den Stützvorsprung 71 auf die Seitenwand des Möbelkorpus erfolgt.

In den Figuren 6A bis 6E ist eine weitere Ausführungsform einer Führungsschiene dargestellt, bei der die Durchbiegung eines Bodenabschnittes 6 zwischen einem leistenförmigen Schenkel 2 und einer Führungsleiste 4 vermindert wird. Hierfür ist endseitig an dem Bodenabschnitt 6 eine umgebogene Lasche 80 ausgebildet, die mit einem Wandabschnitt an der Unterseite des Bodenabschnittes 6 anliegt. Die Lasche 80 umfasst einen seitlich hervorstehenden Stützvorsprung 81, der bündig mit der Außenseite des leistenförmigen Schenkels 2 abschließt. Dadurch kann bei einer Gewichtsbelastung an der Führungsleiste 4 die Kraft über den Bodenabschnitt 6, die Lasche 80 und den Stützvorsprung 81 auf eine Seitenwand eines Möbelkorpus zumindest teilweise abgetragen werden.

In den Figuren 7A bis 7E ist eine weitere Ausführungsform einer Führungsschiene gezeigt, die gegenüber dem Ausführungsbeispiel der Figur 6 modifiziert ist. An einem Bodenabschnitt 6 ist endseitig eine umgebogene Lasche 80' ausgebildet, die nicht mehr flächig an der Unterseite des Bodenabschnittes 6 anliegt, sondern mit einem Mittelabschnitt 81' beabstandet von dem Bodenabschnitt 6 angeordnet ist. Der Mittelabschnitt 81' weist endseitig einen Endabschnitt 82 auf, die an der Unterseite des Bodenabschnittes 6 anliegt. In dem Mittelabschnitt 81' ist eine Öffnung 83 ausgebildet, die mit einer Öffnung 85 in dem Bodenabschnitt 6 fluchtet. Dadurch kann die Führungsschiene auf einfache Weise auch bodenseitig, beispielsweise an einem Möbelkorpusboden, montiert werden, wobei die Lasche 80' als Abstandshalter dient.

In den Figuren 8A und 8B ist eine gegenüber Figur 7 modifizierte Ausführungsform einer Führungsschiene dargestellt, bei der eine Lasche 80" einen Mittelabschnitt 81" mit einer Öffnung 83 aufweist. Ferner ist integral mit dem Mittelabschnitt 81" ein Endabschnitt 82 ausgebildet, der an der Unterseite des Bodenabschnittes 6 anliegt. An der Lasche 80" ist seitlich ein nach unten hervorstehender Vorsprung 84 ausgebildet, der als Tiefenanschlag sowie zur Abstützung des Bodenabschnittes 6 dient. Der Vorsprung 84 kann hierfür an einem entsprechenden Montagebauteil anliegen.

In den dargestellten Ausführungsbeispielen ist meist nur eine Lasche dargestellt. Selbstverständlich kann die Anzahl der Laschen zur Verstärkung des Bodenabschnittes 6 so gewählt werden, dass eine ausreichende Abstützung gewährleistet ist. Zudem können verschiedene Typen der gezeigten Laschen miteinander kombiniert werden.

In den dargestellten Ausführungsbeispielen wird die Führungsschiene im Bereich des Bodenabschnittes 6 gegen eine Durchbiegung nach unten abgestützt. Es ist natürlich auch möglich, ein oder mehrere Laschen an einer Oberseite des Bodenabschnittes 6 anzuordnen, damit eine Durchbiegung nach oben, gerade bei Kippmomenten, vermieden wird.

### Bezugszeichenliste

- 1: Führungsschiene
- 1': Führungsschiene
- 1": Führungsschiene
- 1"': Führungsschiene
- 2: Leistenförmiger Schenkel
- 3: Öffnung
- 4: Führungsleiste
- 5: Laufbahn
- 6: Bodenabschnitt
- 6': Bodenabschnitt
- 6": Bodenabschnitt
- 6"': Bodenabschnitt
- 7: Lasche
- 7': Lasche
- 7": Lasche
- 7"': Lasche
- 8: Vertikaler Abschnitt
- 8": Vertikaler Abschnitt
- 8"': Vertikaler Abschnitt
- 9: Stützschenkel
- 9": Stützschenkel
- 9"': Stützschenkel
- 10: Endabschnitt
- 10": Endabschnitt
- 10"': Endabschnitt
- 11: Einprägung
- 11': Einprägung
- 11 ": Einprägung
- 12: Aufnahme
- 12': Aufnahme
- 12": Aufnahme
- 12"': Aufnahme
- 13: Schlitz
- 70: Lasche
- 71: Stützvorsprung
- 80: Umgebogene Lasche
- 80': Umgebogene Lasche
- 80": Lasche
- 81: Stützvorsprung
- 81': Mittelabschnitt
- 81": Mittelabschnitt
- 82: Endabschnitt
- 83: Öffnung
- 84: Vorsprung
- 85: Öffnung

## Patentansprüche

1. Führungsschiene für eine Auszugsführung, mit einem leistenförmigen Schenkel (2), der an einer Seitenwand eines Möbelkorpus festlegbar ist, einer Führungsleiste (4), an der Laufbahnen (5) zur Lagerung von Wälzkörpern ausgebildet sind, und einem integral mit dem leistenförmigen Schenkel (2) und der Führungsleiste (4) ausgebildeten Bodenabschnitt (6, 6", 6"'), **dadurch gekennzeichnet, dass** an der Führungsschiene mindestens eine hervorstehende Lasche (7, 7', 7", 7"', 70, 80, 80', 80") zur Abstützung des Bodenabschnittes (6, 6", 6"') ausgebildet ist.

2. Führungsschiene nach Anspruch 1, **dadurch gekennzeichnet, dass** die Lasche (7, 7', 7", 7"', 80, 80', 80") mit einem Endabschnitt (10, 10", 10"', 82) an einer Unterseite des Bodenabschnittes (6) anliegt.

3. Führungsschiene nach Anspruch 1 oder 2, **dadurch gekennzeichnet, dass** mehrere Laschen (7, 7', 7", 7"', 70, 80, 80', 80") zur Abstützung des Bodenabschnittes (6, 6", 6"') vorgesehen sind.

4. Führungsschiene nach einem der Ansprüche 1 bis 3, **dadurch gekennzeichnet, dass** die Lasche (7, 7', 7", 7"') einen vertikalen Abschnitt (8, 8", 8"') aufweist, der eine Verlängerung des leistenförmigen Schenkels (2) nach unten ausbildet.

5. Führungsschiene nach einem der Ansprüche 1 bis 4, **dadurch gekennzeichnet, dass** die Lasche (7, 7', 7", 7"') einen Stützschenkel (9, 9", 9"') aufweist, der in einem Winkel zwischen 10° und 40°, insbesondere 15 bis 30°, zur Horizontalen geneigt, verläuft.

6. Führungsschiene nach einem der Ansprüche 1 bis 5, **dadurch gekennzeichnet, dass** an der Lasche (7,7"') mindestens ein vertikaler Abschnitt (8, 8", 8"'), Prägung oder Profilierung zur Verstärkung ausgebildet ist.

7. Führungsschiene nach einem der Ansprüche 1 bis 6, **dadurch gekennzeichnet, dass** die Lasche (7, 7', 7""7"'; 70, 80, 80', 80") durch Stanzen und Biegen eines Abschnittes in dem Bodenabschnitt (6, 6", 6"') ausgebildet ist.

8. Auszugsführung, insbesondere für Möbel, **dadurch gekennzeichnet, dass** eine Führungsschiene nach einem der vorhergehenden Ansprüche vorgesehen ist, an der mindestens eine Laufschiene über Wälzkörper verfahrbar gelagert ist.
